# EUROPÄISCHE PATENTSCHRIFT

(11) **EP 3 738 919 B1**
(45) Veröffentlichungstag und Bekanntmachung des Hinweises auf die Patenterteilung: **10.11.2021**
(21) Anmeldenummer: 20166443.0
(22) Anmeldetag: 27.03.2020
(51) Int. Cl.: B66D 1/26, B66D 1/28, B66B 15/06

(54) **DOPPELTROMMELFÖRDERMASCHINE**
DOUBLE DRUM CONVEYOR MACHINE
MACHINE DE TRANSPORT À DOUBLE TAMBOUR

(30) Priorität: 16.05.2019 DE 102019112948
(43) Veröffentlichungstag der Anmeldung: 18.11.2020
(73) Patentinhaber: OLKO-Maschinentechnik GmbH, 59399 Olfen (DE)
(72) Erfinder: JUNGE, Matthias, 57482 Wenden (DE); RIETZ, Lars, 57439 Attendorn (DE)
(74) Vertreter: Kohlmann, Kai

(56) Entgegenhaltungen:
- EP-A2- 0 062 029
- EP-B1- 2 800 719
- DE-A1- 2 943 639

## Beschreibung

Die Erfindung betrifft eine Doppeltrommelfördermaschine mit einer angetriebenen Hauptwelle, mindestens einer auf der Hauptwelle drehbar gelagerten Lostrommel mit einer Bremse und einer Versteckvorrichtung zur lösbaren Verbindung von Lostrommel und Hauptwelle.

Bei einer Trommelfördermaschine wird als Seilträger eine Seiltrommel verwendet, auf der das Förderseil auf- oder abgewickelt wird. Man unterscheidet Einzeltrommelmaschinen und Doppeltrommelmaschinen. Doppeltrommelmaschinen können beispielsweise als Blairmaschinen oder Bobinen ausgeführt werden. Eine gattungsgemäße Doppeltrommelfördermaschine ist aus der EP 2 800 719 B1 bekannt. Die EP 0 062 029 A2 offenbart eine Doppeltrommelfördermaschine nach dem Oberbegriff des unabhängigen Anspruchs 1.

Doppeltrommelmaschinen gibt es sowohl mit einer Festtrommel und einer Lostrommel, als auch mit zwei Lostrommeln. Dabei werden die Lostrommeln über eine schaltbare Kupplung, die sogenannte Versteckvorrichtung, lösbar mit der Hauptwelle verbunden. Für jede Lostrommel der Trommelfördermaschine ist es erforderlich, dass zum Verstecken eine separate Bremse für die Lostrommel vorhanden ist.

Mit Hilfe der Versteckvorrichtung können beide Trommeln relativ zueinander in Umfangsrichtung versetzt werden. Hierzu wird die Lostrommel mit der ihr zugeordneten Bremse blockiert und von der weiteren Trommel, insbesondere einer Festtrommel, abgekuppelt. Dadurch dreht sich die Lostrommel beim Positionieren des zweiten Fördermittels mit Hilfe der weiteren Trommel nicht mit. Nachdem das zweite Fördermittel an der gewünschten Stelle positioniert ist, wird die Lostrommel wieder mit der Antriebswelle gekuppelt und die Bremse gelöst. Doppeltrommelfördermaschinen mit Versteckvorrichtungen ermöglichen daher die Förderung aus unterschiedlichen Tiefen, so dass beispielsweise ein Fördermittel unter Tage beladen, während gleichzeitig das andere über Tage entladen wird. Diese Funktion ist insbesondere beim Abteufen eines Schachtes wichtig, da sich hier die Teufe des Schachtes permanent ändert, um beispielsweise Abraum zu fördern oder während des Abteufens im Schacht Arbeiten zu verrichten. Die Wickelrichtung des Seils auf den Trommeln der Doppeltrommelfördermaschine ist gegenläufig, so dass bei gleicher Drehrichtung der Hauptwelle das Seil der einen Trommel aufgewickelt und das andere abgewickelt wird. Aufgrund der sowohl für das Fest- als auch das Loslager der Lostrommel verwendeten Gleitlager sind die Fahrgeschwindigkeiten des Fördermittels auf 1 m/s beschränkt. Insbesondere beim Abteufen tiefer Schächte besteht jedoch ein Bedürfnis nach höheren Fahrgeschwindigkeiten.

Ausgehend von diesem Stand der Technik liegt der Erfindung die Aufgabe zugrunde, eine Doppeltrommelfördermaschine zu schaffen, die höhere Fahrgeschwindigkeiten erlaubt.

Die Erfindung beruht auf dem Gedanken, die Gleitlager der Lostrommel durch Wälzlager zu ersetzen und zugleich zwischen den beiden Wälzlagern der Lostrommel ein Ersatzwälzlager die Welle umgebend zu haltern.

Eine Reduktion der Reibung durch Einsatz der Wälzlager ermöglicht höhere Fahrgeschwindigkeiten von mehr als 6 m/s, wobei das erfindungsgemäß gehalterte Ersatzwälzlager den ansonsten sehr zeitaufwendigen, von Zeit zu Zeit erforderlichen Austausch der Wälzlager erheblich vereinfacht und dadurch unnötig lange Betriebsunterbrechungen vermeidet.

Bei den Wälzlagern handelt es sich vorzugsweise um Rollenlager, wobei ein Lager der Lostrommel als Festlager und das andere Lager als Loslager ausgeführt sind. Die Wälzlager verfügen über einen Außen- und Innenring, zwischen denen die Wälzköper geführt sind. Bei dem Festlager umfassen der Innen-und Außenring die Wälzkörper formschlüssig, sodass deren axiale Verschiebung in Richtung der Lagerachse ausgeschlossen ist. Bei dem Loslager umfasst lediglich der Außenring die Wälzkörper formschlüssig, während der Innenring eine Verschiebung der Wälzkörper gegenüber dem Innenring in Richtung der Lagerachse erlaubt.

Eine vorteilhafte Ausgestaltung der Erfindung sieht zur lösbaren Halterung des Ersatzwälzlagers vor, dass an der Lostrommel mindestens eine Halterung für das mindestens eine Ersatzwälzalger befestigt ist und jede Halterung mehrere lösbar miteinander verbundene Teile aufweist, die derart eingerichet sind, dass durch das Lösen und Entfernen einzelner Teile jeder Halterung das mindestens eine Ersatzwälzlager aus der Halterung freikommt und in Achsrichtung der Hauptwelle bewegbar ist.

Jede Halterung ist vorzugsweise an den Querschnitt des Lagerrings des Ersatzwälzlagers angepasst und umgreift das Ersatzwälzlager allseitig. Beispielsweise durch Entfernen der beiden Seitenteile sowie des Unterteils jeder Halterung kommt das mindestens eine Ersatzwälzlager frei und kann anschließend die Hauptwelle umgebend in Achsrichtung verschoben und gegen eines der beiden Wälzlager der Lostrommel ausgetauscht werden.

Die Halterung jedes Ersatzwälzlagers kann vor Verschmutzung geschützt in einem ringförmigen, die Hauptwelle umgebenden, mehrteiligen Kanal oder offen in dem Raum zwischen den Seitenwangen der Lostrommel mittels mehrerer den Querschnitt des Ersatzwälzlagers umfassender, mehrteiliger Halterungen erfolgen.

Die als ringförmiger Kanal ausgebildete Halterung ist vorzugsweise an mehreren der Schottbleche befestigt, die sich zwischen den Seitenwangen der Lostrommel erstrecken.

Kommen mehrere Halterungen zum Einsatz, ist jeweils eine Halterung an dem unteren Rand eines der Schottbleche befestigt, der im Abstand zu der Mantelfläche der Hauptwelle verläuft.

Um die Wälzlager problemlos ausbauen und ein Ersatzwälzlager einbauen zu können, sind an der Hauptwelle zwei Lagerflansche angeordnet, wobei an jedem Lagerflansch ein erster, mehrteiliger Klemmring zur formschlüssigen Aufnahme des Innenrings eines der beiden Wälzlager lösbar angeordnet ist und an jeder Seitenwange der Trommel ein zweiter, mehrteiliger Klemmring zur formschlüssigen Aufnahme des Außenrings eines der beiden Wälzlager lösbar angeordnet ist. Die Klemmringe können in Umfangsrichtung längs und/ oder quer zur Umfangsrichtung geteilt sein. Die Befestigung der Klemmringe an dem Lagerflansch bzw. der Seitenwange erfolgt vorzugsweise über Schraubverbindungen.

Sofern ein Wälzlager der Lostrommel als Festlager und das andere Wälzlager als Loslager ausgeführt ist und zwei Ersatzwälzlager vorgehalten werden, ist benachbart zu dem Festlager ein als Festlager ausgebildetes erstes Ersatzwälzlager und benachbart zu dem Loslager ein als Loslager ausgebildetes zweites Ersatzwälzlager die Hauptwelle umgebend lösbar gehaltert.

Sofern ein Wälzlager der Lostrommel als Festlager und das andere Wälzlager als Loslager ausgeführt ist und lediglich ein Ersatzwälzlager zwischen den beiden Wälzlagern vorgehalten wird, weist das Ersatzwälzlager ringförmige Adapterelemente zur wahlweisen Ausbildung des Ersatzwälzlagers als Festlager oder Loslager auf.

Die auf beiden Seiten des Innenrings angeordneten ringförmigen Adapterelemente zur Ausbildung eines Loslagers weisen dieselbe Stärke wie der Innenring auf, so dass der Rollenkörper des Ersatzwälzlagers gegenüber dem Innenring in Achsrichtung des Ersatzwälzlagers verschieblich ist.

Die auf beiden Seiten des Innenrings angeordneten ringförmigen Adapterelemente zur Ausbildung eines Festlagers weisen eine größere Stärke als der Innenring auf, so dass der Rollenkörper des Ersatzwälzlagers gegenüber dem Innenring in Achsrichtung des Ersatzwälzlagers nicht verschieblich ist. Die Adapterelemente zur Ausbildung des Festlagers führen daher den Rollenkörper in Achsrichtung des Lagers auch am Innenring formschlüssig.

Jede Lostrommel besteht aus zwei Hälften, die entlang einer Trennfuge jeder Seitenwange der Lostrommel lösbar miteinander verbunden sind. Die lösbare Verbindung erfolgt beispielsweise mittels Verbindungsflanschen, die entlang der Trennfuge an beiden Hälften angeordnet sind. Um die Demontage eines Wälzlagers und den Einbau eines Ersatzwälzlagers zu erleichtern, sind in einer Ausgestaltung der Erfindung auf beiden Seiten der Trennfuge Abdrückpratzen angeordnet. Nach dem Lösen der Schrauben der Verbindungsflansche können die Hälften der Lostrommel mittels einer zwischen den Abdrückpratzen wirkenden Spannvorrichtung geringfügig auseinandergedrückt werden. Die Abdrückpratzen sind beispielsweise als Brennteile an den Seitenwangen der Lostrommel angeordnet.

Nachfolgend wird die Erfindung anhand der Figuren näher erläutert. Es zeigen:
- **Figur 1**: eine perspektivische Gesamtansicht einer Doppeltrommelfördermaschine,
- **Figur 2**: einen teilweise geschnittene Vorderansicht der Doppeltrommelfördermaschine,
- **Figur 3**: eine Seitenansicht der Doppeltrommelfördermaschine sowie
- **Figur 4**: das Details W der Lostrommel nach Figur 2
- **A)**: mit eingebauten Wälzlagern,
- **B)**: beim Austausch des Loslagers und
- **C)**: beim Austausch des Festlagers.

Figur 1 zeigt eine Doppeltrommelfördermaschine 1 mit einer auf einer Hauptwelle 2 angeordneten Festtrommel 3 und einer Lostrommel 4. Die Hauptwelle 2 wird von einem Antriebsmotor 5 angetrieben.

Sowohl die Festtrommel 3 als auch die Lostrommel 4 weisen jeweils eine Scheibenbremse 6,7 auf. Die Lostrommel 4 ist über eine Versteckvorrichtung 8 lösbar mit der Hauptwelle 2 verbunden.

Die Hauptwelle 2 ist endseitig und zwischen dem Antriebsmotor 5 und der Festtrommel 3 in Gleitlagern 9,10 gelagert, wobei das Gleitlager 9 als Festlager und das Gleitlager 10 als Loslager ausgeführt ist.

Aus Figur 2 ist erkennbar, dass die Festtrommel 3 über Klemmringe 11 drehfest mit der Hauptwelle 2 verbunden ist. Die Klemmringe sind mit den Seitenwangen der Festtrommel 3 verschraubt. Zwischen den Seitenwangen der Festtrommel 3 erstrecken sich Schottbleche 12.

Die Lostrommel 4 ist mit zwei Wälzlagern 13,14 auf der Hauptwelle 2 (Detail W in Figur 2) drehbar gelagert, wobei das Wälzlager 13 als Loslager und das Wälzlager 14 als Festlager ausgeführt ist. Zwischen den beiden Wälzlagern 13,14 der Lostrommel 4 ist ein Ersatzwälzlager 15 die Hauptwelle 2 umgebend lösbar gehaltert. Bei den beiden Wälzlagern 13,14 und dem Ersatzwälzlager 15 handelt es sich um Rollenlager. Die Rollenlager verfügen über einen Außen- und Innenring, zwischen denen die Wälzköper geführt sind. Bei dem Wälzlager 14 umfassen der Innen- und Außenring die Wälzkörper formschlüssig, sodass eine axiale Verschiebung der Wälzkörper in Richtung der Lagerachse ausgeschlossen ist. Bei dem Wälzlager 13 umfasst lediglich der Außenring die Wälzkörper formschlüssig, während der Innenring eine Verschiebung der Wälzkörper gegenüber dem Innenring in Richtung der Lagerachse erlaubt.

Wie insbesondere aus Figur 2 erkennbar erstrecken sich zwischen parallelen Seitenwangen 16.1, 16.2 der Lostrommel 4 Schottbleche 17. Am unteren Rand jedes Schottblechs 17 ist jeweils eine Halterung 18 für das Ersatzwälzlager 15 befestigt.

Jede Halterung 18 besteht aus einem parallel zur Drehachse der Hauptwelle 2 verlaufenden Steg 18.1, der an dem Schottblech 17 befestigt ist. An dem Steg 18.1 sind zwei parallele Seitenteile 18.2 sowie ein Unterteil 18.3 lösbar befestigt. Die derart an den Querschnitt des Ersatzwälzlagers 15 angepasste Halterung umgreift das Ersatzwälzlager allseitig.

Durch Entfernen der beiden Seitenteile 18.2 sowie des Unterteils 18.3 jeder Halterung 18 kommt das Ersatzwälzlager 15 aus der Halterung 18 frei, wie in Figuren 4 B) und C) dargestellt, und kann anschließend die Hauptwelle 2 umgebend in Achsrichtung bewegt und gegen eines der beiden Wälzlager 13, 14 der Lostrommel 4 ausgetauscht werden.

Das Ersatzwälzlager 15 weist zu diesem Zweck vier ringförmige Adapterelemente 19, 20 zur wahlweisen Ausbildung des Ersatzwälzlagers 15 als Festlager oder Loslager auf.

Die auf beiden Seiten des Innenrings des Ersatzwälzlagers 15 angeordneten ringförmigen Adapterelemente 19 zur Ausbildung des Ersatzwälzlagers als Loslager weisen dieselbe Stärke wie der Innenring auf, so dass die Wälzkörper 21 des Ersatzwälzlagers 15 gegenüber dem Innenring in Achsrichtung des Ersatzwälzlagers 15 verschieblich sind. Die Oberfläche der ringförmigen Adapterelemente 19 und des Innenrings bilden eine einheitliche Lauffläche für die Wälzkörper 21 des Ersatzwälzlagers 15 (Figur 4B).

Die auf beiden Seiten des Innenrings des Ersatzwälzlagers 15 angeordneten ringförmigen Adapterelemente 20 zur Ausbildung eines Festlagers weisen eine größere Stärke als der Innenring auf, so dass die Wälzkörper 21 des Ersatzwälzlagers 15 gegenüber dem Innenring in Achsrichtung des Ersatzwälzlagers nicht verschieblich sind. Die Adapterelemente 20 zur Ausbildung des Festlagers führen daher die Wälzkörper 21 in Achsrichtung des Lagers auch am Innenring formschlüssig. Die Oberfläche des Innenrings bildet die Lauffläche für die Rollenkörper 21 des Ersatzwälzlagers 15 (Figur 4C).

An der Hauptwelle 2 sind im Abstand der beiden Seitenwangen 16.1, 16.2 der Lostrommel 4 zwei Lagerflansche 22, 23 angeformt. An dem Lagerflansch 22 für das Loslager ist ein erster, mehrteiliger Klemmring 24.1 zur formschlüssigen Aufnahme des Innenrings des Wälzlagers 13 (Loslager) angeschraubt. An dem Lagerflansch 23 für das Festlager ist ebenfalls ein erster, mehrteiliger Klemmring 24.2 zur formschlüssigen Aufnahme des Innenrings des Wälzlagers 14 (Festlager) angeschraubt. An der Seitenwange 16.1 der Lostrommel 4 ist ein zweiter, mehrteiliger Klemmring 25.1 zur formschlüssigen Aufnahme des Außenrings des Wälzlagers 13 (Loslager) angeschraubt. An der Seitenwange 16.2 der Lostrommel 4 ist ein zweiter, mehrteiliger Klemmring 25.2 zur formschlüssigen Aufnahme des Außenrings des Wälzlagers 14 (Festlager) angeschraubt.

Die Lostrommel 4 besteht aus zwei Hälften 4.1, 4.2, die entlang einer Trennfuge 26 jeder Seitenwange 16.1, 16.2 der Lostrommel lösbar miteinander verbunden sind. Die lösbare Verbindung erfolgt mittels Verbindungsflanschen 27 (vgl. insbesondere Figur 1), die entlang der Trennfuge 26 an beiden Hälften 4.1, 4.2) angeordnet sind und durch Schrauben miteinander verbunden werden. Um die Demontage eines Wälzlagers 13,14 und den Einbau eines Ersatzwälzlagers 15 zu erleichtern, sind auf beiden Seiten der Trennfuge 26 Abdrückpratzen 28 angeordnet. Nach dem Lösen der Schrauben der Verbindungsflansche können die Hälften 4.1, 4.2 der Lostrommel mittels einer zwischen den Abdrückpratzen wirkenden Spannvorrichtung geringfügig auseinandergedrückt werden.

Figur 4B zeigt das aus der Halterung 18 entnommene Ersatzwälzlager 15. Die Adapterelemente 20 zur Ausbildung eines Festlagers sind entfernt. Die Adapterelemente 19 zur Ausbildung eines Loslagers fluchten mit dem Innenring des Ersatzwälzlagers 15. Der erste Klemmring 24.1 an dem Lagerflansch 22 für das Loslager und der zweite Klemmring 25.1 an der Seitenwange 16.1 der Lostrommel 4 sowie das auszutauschende Wälzlager 13 sind entfernt. Das als Loslager ausgebildete Ersatzwälzlager 15 wird die Hauptwelle 2 umgebend von der Halterung 18 in Richtung der Lageraufnahme zwischen dem Lagerflansch 22 und der Seitenwange 16.1 bewegt und in die Lageraufnahme eingesetzt. Anschließend werden der erste Klemmring 24.1 wieder an dem Lagerflansch 22 für das Loslager und der zweite Klemmring 25.1 an der Seitenwange 16.1 der Lostrommel 4 angeschraubt. Um das Einsetzen des als Loslager ausgebildeten Ersatzwälzlagers 15 in die Lageaufnahme zu erleichtern, werden zuvor die beiden Hälften 4.1,4.2 der Lostrommel 4 mittels der Spannvorrichtung geringfügig auseinandergedrückt.

Figur 4C zeigt das aus der Halterung 18 entnommene Ersatzwälzlager 15. Die Adapterelemente 19 zur Ausbildung eines Loslagers sind entfernt. Die Adapterelemente 20 zur Ausbildung eines Festlagers liegen an dem Innenring des Ersatzwälzlagers 15 an. Der erste Klemmring 24.2 an dem Lagerflansch 23 für das Festlager und der zweite Klemmring 25.2 an der Seitenwange 16.2 der Lostrommel 4 sowie das auszutauschende Wälzlager 14 sind entfernt. Das als Festlager ausgebildete Ersatzwälzlager 15 wird die Hauptwelle 2 umgebend von der Halterung 18 in Richtung der Lageraufnahme zwischen dem Lagerflansch 23 und der Seitenwange 16.2 bewegt und in die Lageraufnahme eingesetzt. Anschließend werden der erste Klemmring 24.2 wieder an dem Lagerflansch 22 für das Festlager und der zweite Klemmring 25.2 an der Seitenwange 16.2 der Lostrommel 4 angeschraubt. Um das Einsetzen des als Festlager ausgebildeten Ersatzwälzlagers 15 in die Lageaufnahme zu erleichtern, werden zuvor die beiden Hälften 4.1,4.2 der Lostrommel 4 mittels der Spannvorrichtung geringfügig auseinandergedrückt.

**Bezugszeichenliste**

| **Nr.** | **Bezeichnung** | **Nr.** | **Bezeichnung** |
|---|---|---|---|
| 1 | Doppeltrommelfördermaschine | 26 | Trennfuge |
| 2 | Hauptwelle | 27 | Verbindungs flansch |
| 3 | Festtrommel | 28 | Abdrückpratzen |
| 4 | Lostrommel | | |
| | Hälfte | | |
| | Hälfte | | |
| 5 | Antriebsmotor | | |
| 6 | Scheibenbremse Lostrommel | | |
| 7 | Scheibenbremse Festtrommel | | |
| 8 | Versteckvorrichtung | | |
| 9 | Gleitlager Festlager | | |
| 10 | Gleitlager Loslager | | |
| 11 | Klemmring Festtrommel | | |
| 12 | Schottblech Festtrommel | | |
| 13 | Wälzlager Loslager | | |
| 14 | Wälzlager Festlager | | |
| 15 | Ersatzwälzlager | | |
| 16.1 | Seitenwange | | |
| 16.2 | Seitenwange | | |
| 17 | Schottblech Lostrommel | | |
| 18 | Halterung | | |
| 18.1 | Steg | | |
| 18.2 | Seitenteil | | |
| 18.3 | Unterteil | | |
| 19 | Adapterelement Loslager | | |
| 20 | Adapterelement Festlager | | |
| 21 | Wälzkörper | | |
| 22 | Lagerflansch Loslager | | |
| 23 | Lagerflansch Festlager | | |
| 24.1 | Erster Klemmring | | |
| 24.2 | Erster Klemmring | | |
| 25.1 | Zweiter Klemmring | | |
| 25.2 | Zweiter Klemmring | | |

## Patentansprüche

1. Doppeltrommelfördermaschine (1) mit einer angetriebenen Hauptwelle (2), mindestens einer auf der Hauptwelle (2) drehbar gelagerten Lostrommel (4) mit einer Bremse (6) und einer Versteckvorrichtung (8) zur lösbaren Verbindung von Lostrommel (4) und Hauptwelle (2), **dadurch gekennzeichnet, dass** die Lostrommel (4) mit zwei Wälzlagern (13, 14) auf der Hauptwelle (2) drehbar gelagert ist und zwischen den beiden Wälzlagern (13, 14) der Lostrommel (4) mindestens ein Ersatzwälzlager (15) die Hauptwelle (2) umgebend lösbar gehaltert ist.

2. Doppeltrommelfördermaschine nach Anspruch 1, **dadurch gekennzeichnet, dass** an der Lostrommel mindestens eine Halterung (18) für das mindestens eine Ersatzwälzalger (15) befestigt ist und jede Halterung mehrere lösbar miteinander verbundene Teile(18.1,18.2,18.3) aufweist, die derart eingerichet sind, dass durch das Lösen und Entfernen einzelner Teile (18.2,18.3) jeder Halterung (18) das mindestens eine Ersatzwälzlager (15) aus der Halterung (18) freikommt und in Achsrichtung der Hauptwelle (2) bewegbar ist.

3. Doppeltrommelfördermaschine nach Anspruch 2, **dadurch gekennzeichnet, dass** sich zwischen parallelen Seitenwangen (16.1, 16.2) der Lostrommel Schottbleche erstrecken und die Halterung als ringförmiger, die Hauptwelle umgebender Kanal ausgebildet ist, der an mehreren der Schottbleche befestigt ist.

4. Doppeltrommelfördermaschine nach Anspruch 2, **dadurch gekennzeichnet, dass** sich zwischen parallelen Seitenwangen (16.1, 16.2) der Lostrommel Schottbleche erstrecken und jeweils eine den Querschnitt des Ersatzwälzlagers (15) umfassende Halterung an jedem der Schottbleche befestigt ist.

5. Doppeltrommelfördermaschine nach einem der Ansprüche 1 bis 4, **dadurch gekennzeichnet, dass** an der Hauptwelle (2) zwei Lagerflansche (22,23) angeordnet sind, wobei an jedem Lagerflansch (22,23) ein erster, mehrteiliger Klemmring (24.1,24.2) zur formschlüssigen Aufnahme eines Innenrings eines der beiden Wälzlager (13,14) lösbar angeordnet ist und an jeder Seitenwange (16.1) der Lostrommel (4) ein zweiter, mehrteiliger Klemmring (25.1,25.2) zur formschlüssigen Aufnahme eines Außenrings eines der beiden Wälzlager (13,14) lösbar angeordnet ist.

6. Doppeltrommelfördermaschine nach einem der Ansprüche 1 bis 5, **dadurch gekennzeichnet, dass**
- ein Wälzlager (13) der Lostrommel (4) als Loslager und das andere Wälzlager (14) als Festlager ausgeführt ist und
- benachbart zu dem Festlager ein als Festlager ausgebildetes erstes Ersatzwälzlager und benachbart zu dem Loslager ein als Loslager ausgebildetes zweites Ersatzwälzlager die Hauptwelle (2) umgebend lösbar gehaltert ist.

7. Doppeltrommelfördermaschine nach einem der Ansprüche 1 bis 5, **dadurch gekennzeichnet, dass**
- ein Wälzlager (13) der Lostrommel (4) als Loslager und das andere Wälzlager (14) als Festlager ausgeführt ist
- und lediglich ein Ersatzwälzlager (15) zwischen den beiden Wälzlagern (13,14) der Lostrommel (4) die Hauptwelle (2) umgebend lösbar gehaltert ist, wobei das Ersatzwälzlager (15) ringförmige Adapterelemente (19,20) zur wahlweisen Ausbildung des Ersatzwälzlagers (15) als Fest- oder Loslager aufweist.

8. Doppeltrommelfördermaschine nach Anspruch 7, **dadurch gekennzeichnet, dass** die ringförmigen Adapterelemente (19) zur Ausbildung eines Loslagers auf beiden Seiten des Innenrings des Loslagers dieselbe Stärke wie der Innenring aufweisen, so dass die Wälzkörper (21) des Ersatzwälzlagers (15) gegenüber dem Innenring in Achsrichtung des Ersatzwälzlagers verschieblich sind.

9. Doppeltrommelfördermaschine nach Anspruch 7 oder 8, **dadurch gekennzeichnet, dass** die ringförmigen Adapterelemente (20) zur Ausbildung eines Festlagers auf beiden Seiten des Innenrings des Festlagers eine größere Stärke als der Innenring aufweisen, so dass die Wälzkörper (21) des Ersatzwälzlagers (15) gegenüber dem Innenring in Achsrichtung des Ersatzwälzlagers nicht verschieblich sind.

10. Doppeltrommelfördermaschine nach einem der Ansprüche 1 bis 9, **dadurch gekennzeichnet, dass** jede Lostrommel (4) aus zwei Hälften (4.1,4.2) besteht, die entlang einer Trennfuge (26) jeder Seitenwange (16.1,16.2) der Lostrommel (4) lösbar miteinander verbunden und auf beiden Seiten der Trennfuge (26) Abdrückpratzen (28) angeordnet sind.

## Claims

1. Double drum conveyor machine (1) comprising a driven main shaft (2), at least one loose drum (4) mounted rotatably on the main shaft (2) having a brake (6) and a clutch (8) for detachable connection of the loose drum (4) and main shaft (2), **characterized in that** the loose drum (4) with two roller bearings (13, 14) is mounted rotatably on the main shaft (2) and between the two roller bearings (13, 14) of the loose drum (4) at least one replacement roller bearing (15) is held detachably surrounding the main shaft (2).

2. Double drum conveyor machine according to Claim 1, **characterized in that** at least one holder (18) for the at least one replacement roller bearing (15) is fastened to the loose drum and each holder comprises a plurality of detachably interconnected parts (18.1, 18.2, 18.3) which are adapted in such a manner that as a result of the loosening and removal of individual parts (18.2, 18.3) of each holder (18) the at least one replacement roller bearing (15) comes free from the holder (18) and can be moved in the axial direction of the main shaft (2).

3. Double drum conveyor machine according to Claim 2, **characterized in that** bulkhead plates extend between parallel side cheeks (16.1, 16.2) of the loose drum and the holder is configured as an annular channel surrounding the main shaft which is fastened to a plurality of the bulkhead plates.

4. Double drum conveyor machine according to Claim 2, **characterized in that** bulkhead plates extend between parallel side cheeks (16.1, 16.2) of the loose drum and in each case a holder embracing the cross-section of the replacement roller bearing (15) is fastened to each of the bulkhead plates.

5. Double drum conveyor machine according to one of claims 1 to 4, **characterized in that** two bearing flanges (22, 23) are arranged on the main shaft (2) wherein a first multipart clamping ring (24.1, 24.2) is detachably arranged on each bearing flange (22, 23) for positive receipt of an inner race of one of the two roller bearings (13, 14) and a second multipart clamping ring (25.1, 25.2) for positive receipt of an outer race of one of the two roller bearings (13, 14) is arranged detachably on each side cheek (16.1) of the loose drum (4).

6. Double drum conveyor machine according to one of claims 1 to 5, **characterized in that**
- one roller bearing (13) of the loose drum (4) is designed as a loose bearing and the other roller bearing (14) is designed as a fixed bearing and
- adjacent to the fixed bearing a first replacement roller bearing configured as a fixed bearing and adjacent to the loose bearing a second replacement roller bearing configured as a loose bearing is held detachably surrounding the main shaft (2).

7. Double drum conveyor machine according to one of claims 1 to 5, **characterized in that**
- one roller bearing (13) of the loose drum (4) is designed as a loose bearing and the other roller bearing (14) is designed as a fixed bearing
- and only one replacement roller bearing (15) is held detachably between the two roller bearings (13, 14) of the loose drum (4) surrounding the main shaft (2), wherein the replacement roller bearing (15) has annular adapter elements (19, 20) for optionally configuring the replacement roller bearing (15) as a fixed or loose bearing.

8. Double drum conveyor machine according to Claim 7, **characterized in that** the annular adapter elements (19) for forming a loose bearing on both sides of the inner race of the loose bearing have the same thickness as the inner race so that the roller bodies (21) of the replacement roller bearing (15) are displaceable with respect to the inner race in the axial direction of the replacement roller bearing.

9. Double drum conveyor machine according to Claim 7 or 8, **characterized in that** the annular adapter elements (20) for forming a fixed bearing on both sides of the inner race of the fixed bearing have a greater thickness than the inner race so that the roller bodies (21) of the replacement roller bearing (15) are not displaceable with respect to the inner race in the axial direction of the replacement roller bearing.

10. Double drum conveyor machine according to one of claims 1 to 9, **characterized in that** each loose drum (4) consists of two halves (4.1, 4.2) which are detachably interconnected along a joint (26) of each side cheek (16.1, 16.2) of the loose drum (4) and compression clamps (28) are arranged on both sides of the joint (26).

## Revendications

1. Machine d'extraction à double tambour (1), dotée d'un arbre principal (2) entraîné, d'au moins un tambour libre (4) logé de manière rotative sur l'arbre principal (2) pourvu d'un frein (6) et d'au moins un dispositif d'accouplement (8) permettant d'établir une liaison désolidarisable entre le tambour libre (4) et l'arbre principal (2), **caractérisée en ce que** le tambour libre (4) est logé de manière rotative sur l'arbre principal (2) à l'aide de deux paliers à roulements (13, 14) et **en ce qu'**entre les deux paliers à roulements (13, 14) du tambour libre (4), au moins un palier à roulements de substitution (15) est maintenu de manière désolidarisable, en entourant l'arbre principal (2).

2. Machine d'extraction à double tambour selon la revendication 1, **caractérisée en ce que** sur le tambour libre est fixé au moins un support (18) pour l'au moins un palier à roulements de substitution (15) et **en ce que** chaque support comporte plusieurs parties (18.1,18.2,18.3) reliées les unes aux autres de manière désolidarisable, qui sont aménagées de telle sorte que lors de la désolidarisation et du retrait de parties (18.2,18.3) individuelles de chaque support (18), l'au moins un roulement de substitution (15) se libère hors du support (18) et soit mobile dans la direction axiale de l'arbre principal (2).

3. Machine d'extraction à double tambour selon la revendication 2, **caractérisée en ce qu'**entre des joues latérales (16.1, 16.2) parallèles du tambour libre s'étendent des tôles de cloisonnement et **en ce que** le support est conçu sous la forme d'un canal de forme annulaire, entourant l'arbre principal, qui est fixé sur plusieurs des tôles de cloisonnement.

4. Machine d'extraction à double tambour selon la revendication 2, **caractérisée en ce qu'**entre des joues latérales (16.1, 16.2) parallèles du tambour libre s'étendent des tôles de cloisonnement et **en ce que** chaque fois un support englobant la section transversale du palier à roulements de substitution (15) est fixé sur chacune des tôles de cloisonnement.

5. Machine d'extraction à double tambour selon l'une quelconque des revendications 1 à 4, **caractérisée en ce que** sur l'arbre principal (2) sont placées deux flasques de palier (22,23), sur chaque flasque de palier (22,23) étant placée de manière désolidarisable une première bague de serrage (24.1,24.2) en plusieurs éléments, destinée à recevoir par complémentarité de forme une bague interne de l'un des deux paliers à roulements (13,14) et sur chaque joue latérale (16.1) du tambour libre (4) étant placée de manière désolidarisable une deuxième bague de serrage (25.1,25.2) en plusieurs éléments, destinée à recevoir par complémentarité de forme une bague externe de l'un des deux paliers à roulements (13,14).

6. Machine d'extraction à double tambour selon l'une quelconque des revendications 1 à 5, **caractérisée**
- **en ce qu'**un palier à roulements (13) du tambour libre (4) est réalisé sous la forme d'un palier libre et en ce que l'autre palier à roulements (14) est réalisé sous la forme d'un palier fixe et
- **en ce qu'**au voisinage du palier fixe, un premier palier à roulements de substitution réalisé sous la forme d'un palier fixe et au voisinage du palier libre, un deuxième palier à roulements de substitution réalisé sous la forme d'un palier libre est maintenu de manière désolidarisable, en entourant l'arbre principal (2).

7. Machine d'extraction à double tambour selon l'une quelconque des revendications 1 à 5, **caractérisée**
- **en ce qu'**un palier à roulements (13) du tambour libre (4) est réalisé sous la forme d'un palier libre et en ce que l'autre palier à roulements (14) est réalisé sous la forme d'un palier fixe et
- et **en ce que** seulement un palier à roulements de substitution (15) est maintenu de manière désolidarisable, en entourant l'arbre principal (2) entre les deux paliers à roulements (13, 14) du tambour libre (4), le palier à roulements de substitution (15) comportant des éléments adaptateurs (19,20) de forme annulaire, permettant de réaliser sélectivement le palier à roulements de substitution (15) sous la forme d'un palier fixe ou d'un palier libre.

8. Machine d'extraction à double tambour selon la revendication 7, **caractérisée en ce que** pour réaliser un palier libre, les éléments adaptateurs (19) de forme annulaire présentent sur les deux côtés de la bague interne du palier libre la même épaisseur que celle de la bague interne, de sorte que les corps de roulement (21) du palier à roulements de substitution (15) soient déplaçables par rapport à la bague interne dans la direction axiale du palier à roulements de substitution.

9. Machine d'extraction à double tambour selon la revendication 7 ou 8, **caractérisée en ce que** pour réaliser un palier fixe, les éléments adaptateurs (20) de forme annulaire présentent sur les deux côtés de la bague interne du palier fixe une épaisseur supérieure à celle de la bague interne, de sorte que les corps de roulement (21) du palier à roulements de substitution (15) ne soient pas déplaçables par rapport à la bague interne dans la direction axiale du palier à roulements de substitution.

10. Machine d'extraction à double tambour selon l'une quelconque des revendications 1 à 9, **caractérisée en ce que** chaque tambour libre (4) est constitué de deux moitiés (4.1,4.2), qui sont reliées l'une à l'autre de manière désolidarisable le long d'une jointure (26) de chaque joue latérale (16.1,16.2) du tambour libre (4) et **en ce que** sur les deux côtés de la jointure (26) sont placées des griffes d'écartement (28).
